# EUROPÄISCHE PATENTSCHRIFT

(11) **EP 2 883 481 B1**
(45) Veröffentlichungstag und Bekanntmachung des Hinweises auf die Patenterteilung: **11.01.2017**
(21) Anmeldenummer: 14193064.4
(22) Anmeldetag: 13.11.2014
(51) Int. Cl.: A47F 7/00, A47F 1/12, A47F 5/00, A47F 3/02, A47G 19/32

(54) **Entnahmevorrichtung**
Pick-off attachment
Dispositif de prélèvement

(30) Priorität: 11.12.2013 DE 102013113833
(43) Veröffentlichungstag der Anmeldung: 17.06.2015
(73) Patentinhaber: Wanzl Metallwarenfabrik GmbH, 89340 Leipheim (DE)
(72) Erfinder: Pech, Raimund, 89312 Günzburg (DE); Mayländer, Ralf, 89356 Konzenberg (DE); Heinz, Andreas, 89331 Burgau (DE)

(56) Entgegenhaltungen:
- WO-A1-98/35594
- DE-U1-202010 004 263
- DE-U1-202011 104 060
- DE-U1-202013 105 382
- US-A- 2 919 051
- US-A- 4 034 895

## Beschreibung

Die Erfindung betrifft eine Entnahmevorrichtung für Lebensmittelprodukte mit den Merkmalen im Oberbegriff des Hauptanspruchs.

Aus dem Stand der Technik z.B. der DE 20 2013 100 425 U1 ist eine solche Entnahmevorrichtung in Form eines Verkaufsregals bekannt, wie es in Selbstbedienungsgeschäften Einsatz findet. Mehrere solcher Entnahmevorrichtungen sind übereinander angeordnet. Je Entnahmevorrichtung besteht die Möglichkeit die Wahl der Waren zu bestimmen. Insbesondere werden in dieser Form Lebensmittelprodukte wie Brot- und/oder Backwaren dargeboten. An den Seiten jeder Entnahmevorrichtung sind Trennwände zur Vereinzelung der Lebensmittelprodukte vorgesehen. Diese sind aus schwenkbaren Sperrbügeln gebildet, die an einer Haltestange drehbar angeordnet sind. Die Haltestange ist drehfest an der Entnahmevorrichtung angebracht. Die schwenkbaren Bügel sind so angeordnet, dass sie nur in den Entnahmeraum, der vorliegend in Form eines Schachtes gebildet ist, schwenken können, nicht jedoch in die Vorratskammer. Hierdurch wird unterbunden, Ware aus dem Entnahmeraum in den Vorratsraum zurückzubefördern. Auch ein Hineingreifen in den Entnahmeraum kann verhindert werden.

Das europäische Patent 2 248 448 B1 beschreibt ebenfalls eine Entnahmevorrichtung für Lebensmittelprodukte. Die Vorratskammer ist von dem Entnahmeraum durch eine Trennwand separiert. Auch finden schwenkbare Sperrbügel Einsatz, die an einer Haltestange drehbar angeordnet sind. Die Sperrbügel sind abwechselnd unterschiedlich lang ausgeführt und berühren aufgrund der Schräge des Bodens jeweils den Boden von Vorratskammer bzw. Entnahmeraum, so dass ebenfalls ein Zurückbefördern von Ware als auch ein Hineingreifen in den Vorratsraum unterbunden werden kann.

Eine weitere Entnahmevorrichtung wird von der DE 20 2011 104 060 U1 beschrieben. Diese offenbart eine andere Anordnung der Bügel, um ein Rückführen von Waren zu unterbinden. Die Bügel sind zwar auch an einer Haltestange angeordnet, jedoch sind die Sperrbügel nicht aufgehängt, vielmehr die Anordnung der Bügel ist um 180° zu dem bekannten Stand der Technik gedreht. Zudem sind die Bügel mit einem Gegengewicht versehen, so dass sie nachdem die Waren über die Bügel bewegt worden sind, selbsttätig wieder in die senkrechte Ausgangsstellung um die Stange zurückdrehen.

Die Sperrbügel der bereits bekannten Systeme sind meist zwei- oder mehrteilig ausgeführt, d.h. sie weisen eine aus Runddraht gebildete rechteckige Form auf, an der weiterhin eine Halterung mit Ösen angeordnet wird, um den Sperrbügel an der Haltestange drehbar anzubringen. Oder aber sie bilden ein komplexes System mit Gegengewichten.

Die Aufgabe der vorliegenden Erfindung besteht darin, die Sperrbügel und deren Anordnung an einer Haltestange zu verbessern.

Die Erfindung löst die Aufgabe mit den Merkmalen im Hauptanspruch. Weitere vorteilhafte Ausführungen sind in den Unteransprüchen beschrieben.

Die Anordnung eines Sperrbügels an einer Haltestange erfolgt auf einfache Art und Weise. Biegeteile am Sperrbügel oder andere Bauteile, die in der Vergangenheit für eine Anordnung an der Haltestange meist angeschweißt werden mussten, sind nicht notwendig.

Zudem kann mittels der verschieden beschriebenen Kunststoffvarianten eine kostengünstige Variante bereitgestellt werden. Ferner verkürzt sich die Montagezeit, und auch ein Wechsel der Sperrbügel kann auf eine einfache Art erfolgen.

Die Erfindung wird anhand von Ausführungsbeispielen näher erläutert. Es zeigt
- Fig. 1a bis 1 e: ein Sperrbügel, der mittels eines Scharnierteils an einer Haltestange angeordnet ist, in verschiedenen Ansichten,
- Fig. 2: das Scharnierteil in perspektivischer Ansicht,
- Fig. 3: Ober- und Unterteil des Scharnierteils in perspektivischer Ansicht,

Die Erfindung beschreibt eine Entnahmevorrichtung für Lebensmittelprodukte, insbesondere Brot- und/oder Backwaren. Solche Entnahmevorrichtungen kommen meist in Selbstbedienungsgeschäften zum Einsatz. Die Entnahmevorrichtung weist eine Vorratskammer auf, in der die Brot- und/oder Backwaren angeboten werden. Ferner ist eine Entnahmevorrichtung vorgesehen, so dass ein Kunde die Brot- und/oder Backwaren auf einfache Art entnehmen kann. Vorratskammer und Entnahmeraum sind durch eine Trennwand voneinander separiert. Die Trennwand zur Vereinzelung der Lebensmittelprodukte ist im Wesentlichen aus schwenkbaren Sperrbügeln 1 gebildet. Diese sind an einer Haltestange 3 drehbar angeordnet. Zum einfachen Anbringen oder zum Wechseln der Sperrbügel 1 an der Haltestange 3 sind Scharnierteile 2 vorgesehen.

Die Figuren 1a bis 1e zeigen einen Bürgel 1 der mittels eines Scharnierteils 2 an eine Haltestange 3 angeordnet ist. Mehrere solcher Bügel 1 bilden die Trennwand, die zwischen Vorratskammer und Entnahmeraum vorgesehen ist. Die Scharnierteile 2 umschließen den aus einem Draht gebildeten Bügel 1 sowie die Haltestange 3. Zu einer vereinfachten Anordnung des Scharnierteils 2 an der Haltestange 3, ist das Scharnierteil aus einem Ober- und einem Unterteil 2.1, 2.2 gebildet. Eine mögliche Zweiteilung ist in Figur 1d gezeigt.

Die Breite des Scharnierteils 2 ist in Abhängigkeit der Breite der Bügel 1 gewählt, die Höhe des Scharnierteils 2 ist derart ausgeführt, dass eine dauerhafte und sichere Verbindung zwischen Bügel 1 und Haltestange 3 gegeben ist.

Diese Scharnierteile 2 sind zweiteilig ausgeführt. Pro Bügel 1 ist ein Scharnierteil 2 im Einsatz. Jedes Scharnierteil 2 ist wechselbar an der Haltestange 3 und am Sperrbügel 1 anbringbar. Es verbindet Sperrbügel 1 und Haltestange 3.

Das Scharnierteil weist ein Oberteil 2.1 und ein Unterteil 2.2 auf. Die Figuren 2 und 3 zeigen ein solches Scharnierteil 2. Um Ober- und Unterteil 2.1, 2.2 wechselbar miteinander zu verbinden, ist eine Verrasterung 2.3 vorgesehen. Am Oberteil 2.1 sind vier Haken vorgesehen, die in Ausnehmungen, die am Unterteil 2.2 vorgesehen sind, einrasten. Die Anzahl der Haken bzw. der Ausnehmungen ist beliebig. Zusätzlich kann in der Mitte zwischen den beiden Aufnahmen 2.4 für die Drähte des Bügels 1 eine weitere Verrasterung 2.3 vorgesehen sein. In Figur 3 ist dies ebenfalls als Haken im Oberteil 2.1 bzw. Ausnehmung im Unterteil 2.2 ausgeführt. Die Form der Verrasterung 2.3 ist beliebig.

Um den Sperrbügel 1 an der Haltestange 2.6 anzubringen, kann das Scharnierteil 2 Teile des Sperrbügels 1 und der Haltestange 2.6 aufnehmen. Das Scharnierteil 2 weist hierfür eine Aufnahme 2.4 für den Sperrbügel 1 und eine Aufnahme 2.5 für die Haltestange 3 auf. Die Aufnahmen 2.4 und 2.5 sind z.B. in den Figuren 1d, 2 sowie 3 dargestellt. Entsprechend der Form des Bügels 1 bzw. der Haltestange 3 sind die Aufnahmen 2.4 bzw. 2.5 radial und hinsichtlich des Durchmessers derart ausgeführt, dass Bügel 1 bzw. Haltestange 3 sicher aufgenommen werden können.

Als geeignetes Material für das Scharnierteil 2 bietet sich Kunststoff, insbesondere ein Polypropylen, an. Das Scharnierteil 2, einteilig oder zweiteilig, lässt sich einfach und preisgünstig in einem Spritzgussverfahren herstellen.

### Bezugszeichenliste

- 1: Sperrbügel, Bügel
- 1.1: Oberteil (Sperrbügel)
- 1.2: Unterteil (Sperrbügel)
- 2: Scharnierteil
- 2.1: Oberteil
- 2.2: Unterteil
- 2.3: Verrasterung
- 2.4: Aufnahme (Sperrbügel)
- 2.5: Aufnahme (Haltestange)
- 3: Haltestange

## Patentansprüche

1. Entnahmevorrichtung für Lebensmittelprodukte, insbesondere Brot- und/oder Backwaren, mit einer Vorratskammer und mit einem Entnahmeraum, die durch eine Trennwand der Entnahmevorrichtung voneinander separiert sind, wobei die Trennwand zur Vereinzelung der Lebensmittelprodukte im Wesentlichen aus schwenkbaren Sperrbügeln (1) gebildet ist, die an einer Haltestange (3) drehbar angeordnet sind, wobei ein Scharnierteil (2) vorgesehen ist, wobei das Scharnierteil (2) zweiteilig ausgeführt ist, wobei eine Verrasterung (2.3) vorgesehen ist, um die zwei Teile des Scharnierteils (2) wechselbar miteinander zu verbinden, undwobei das Scharnierteil (2) wechselbar angeordnet ist, und wobei ferner das Scharnierteil (2) wechselbar an dem Sperrbügel (1) anbringbar ist.

2. Entnahmevorrichtung nach Anspruch 1, **dadurch gekennzeichnet, dass** das Scharnierteil (2) an der Haltestange (3) anbringbar ist.

3. Entnahmevorrichtung nach Anspruch 1 oder 2, **dadurch gekennzeichnet, dass** das Scharnierteil (2) ein Oberteil (2.1) und ein Unterteil (2.2) aufweist.

4. Entnahmevorrichtung nach einem der Ansprüche 1 bis 3, **dadurch gekennzeichnet, dass** das Scharnierteil (2) Teile des Sperrbügels (1) und der Haltestange (3) aufnimmt, wobei das Scharnierteil (2) eine Aufnahme (2.4) für den Sperrbügel (1) und eine Aufnahme (2.5) für die Haltestange (3) aufweist.

5. Entnahmevorrichtung nach einem der Ansprüche 1 bis 4, **dadurch gekennzeichnet, dass** das Scharnierteil (2) aus einem Kunststoff hergestellt ist.

6. Entnahmevorrichtung nach einem der Ansprüche 1 bis Z 5, **dadurch gekennzeichnet, dass** das Scharnierteil (2) mittels eines Spritzgussverfahrens hergestellt ist.

## Claims

1. A removal device for food products, in particular bread and/or bakery products, having a storage chamber and a removal space, which are separated from one another by a dividing wall of the removal device, wherein the dividing wall for separating the food products is substantially formed from pivotable blocking curved-parts (1) which are rotatably arranged on a holding rod (3), wherein a hinge part (2) is provided, wherein the hinge part (2) is two-part, wherein a locking means (2.3) is provided in order to changeably connect the two parts of the hinge part (2) to one another, and wherein the hinge part (2) is changeably arranged, and wherein furthermore the hinge part (2) is changeably attachable to the blocking curved-part (1).

2. A removal device according to claim 1, **characterised in that** the hinge part (2) is attachable to the holding rod (3).

3. A removal device according to claim 1 or 2, **characterised in that** the hinge part (2) has an upper part (2.1) and a lower part (2.2).

4. A removal device according to any one of claims 1 to 3, **characterised in that** the hinge part (2) receives parts of the blocking curved-part (1) and of the holding rod (3), wherein the hinge part (2) has a receiver (2.4) for the blocking curved-part (1) and a receiver (2.5) for the holding rod (3).

5. A removal device according to any one of claims 1 to 4, **characterised in that** the hinge part (2) is manufactured of a plastics material.

6. A removal device according to any one of claims 1 to 5, **characterised in that** the hinge part (2) is manufactured by means of injection moulding.

## Revendications

1. Dispositif de prélèvement dévolu à des produits alimentaires, notamment à des produits de boulangerie et/ou de pâtisserie, muni d'un compartiment de stockage et d'un espace d'enlèvement qui sont séparés l'un de l'autre par une cloison séparatrice dudit dispositif de prélèvement, ladite cloison séparatrice étant constituée pour l'essentiel, en vue de dissocier lesdits produits alimentaires, par des étriers pivotants de blocage (1) implantés sur une tige de maintien (3) avec faculté de rotation, sachant qu'il est prévu une partie (2) formant charnière, laquelle partie (2) formant charnière est réalisée en deux éléments, un système de crantage (2.3) étant prévu pour relier l'un à l'autre, de manière remplaçable, les deux éléments de ladite partie (2) formant charnière, la partie (2) formant charnière étant installée de manière remplaçable et ladite partie (2) formant charnière pouvant, par ailleurs, être implantée de manière remplaçable sur l'étrier de blocage (1).

2. Dispositif de prélèvement selon la revendication 1, **caractérisé par le fait que** la partie (2) formant charnière peut être implantée sur la tige de maintien (3).

3. Dispositif de prélèvement selon la revendication 1 ou 2, **caractérisé par le fait que** la partie (2) formant charnière comprend un élément supérieur (2.1) et un élément inférieur (2.2).

4. Dispositif de prélèvement selon l'une des revendications 1 à 3, **caractérisé par le fait que** la partie (2) formant charnière reçoit des parties de l'étrier de blocage (1) et de la tige de maintien (3), ladite partie (2) formant charnière comportant un logement (2.4) affecté audit étrier de blocage (1) et un logement (2.5) dédié à ladite tige de maintien (3).

5. Dispositif de prélèvement selon l'une des revendications 1 à 4, **caractérisé par le fait que** la partie (2) formant charnière est fabriquée en une matière plastique.

6. Dispositif de prélèvement selon l'une des revendications 1 à 5, **caractérisé par le fait que** la partie (2) formant charnière est produite à l'aide d'un procédé de moulage par injection.
